# FASCICULE DE BREVET EUROPEEN

(11) **EP 0 222 677 B1**
(45) Date de publication et mention de la délivrance du brevet: **13.12.1989**
(21) Numéro de dépôt: 86440085.8
(22) Date de dépôt: 13.10.1986
(51) Int. Cl.: F24H 9/18

(54) **Plaque support de brûleur pour chaudière en fonte**
Brennerstützplatte für gusseisernen Kessel
Burner support plate for a cast iron heater

(30) Priorité: 08.11.1985 FR 8516811
(43) Date de publication de la demande: 20.05.1987
(73) Titulaire: DE DIETRICH THERMIQUE, F-67110 Niederbronn-les-Bains (FR)
(72) Inventeur: Ruch, Alfred, F-67580 Mertzwiller (FR); Wagner, Roland, F-67580 Mertzwiller (FR); Engel, Alfred, F-67500 Haguenau (FR)
(74) Mandataire: Metz, Paul

(56) Documents cités:
- BE-A- 643 294

## Description

La présente invention porte sur une plaque support de brûleur pour chaudière en fonte.

Les dites plaques support de brûleur peuvent être fixes ou mobiles autour d'un axe de rotation vertical, elles constituent alors une porte d'accès au foyer.

Actuellement les portes en fonte utilisées sur les plaques support de brûleur pour chaudières, sont pourvues de gonds venus de fonderie, mais percés par usinage pour créer les logements de l'axe de rotation. Ce procédé nécessite le transport de la pièce de la fonderie à l'atelier d'usinage et son coût est élevé.

Le problème est identique pour les charnières en fonte devant coopérer avec les gonds ci-dessus. De plus, la solution actuelle nécessite l'utilisation d'un axe dont la tête est forgée pour maintenir l'axe en place.

L'état de la technique est illustré par le document BE-W 643 294 qui montre un portillon en fonte supportant un brûleur. Les oreilles des charnières, venues de fonderie avec le portillon, nécessitent un perçage pour former un logement cylindrique continu.

D'autre part, l'isolation d'une plaque support de brûleur se fait actuellement avec un produit réfractaire moulé ou fibreux fixé sur la plaque support de brûleur par des boulons ou des vis.

Dans le ras de la fixation par boulons, lesdits boulons traversent l'isolant, provoquant des ponts thermiques.

Dans le cas de la fixation par vis, il faut prévoir des inserts dans l'isolant.

Les deux solutions sont chères.

En ce qui concerne le montage du brûleur sur la plaque support de brûleur, la technique actuelle consiste à utiliser une pièce en aluminium qui se boulonne sur le support de brûleur.

Cette pièce supplémentaire augmente également le coût de la chaudière.

Le but de la présente invention est de diminuer le prix de revient de la plaque support de brûleur, en supprimant les usinages, les boulons, les vis, en facilitant le montage, tout en conservant les qualités du produit.

Ce but est atteint grâce à une plaque support de brûleur pour chaudière en fonte comportant au moins un ensemble de deux gonds alignés formant logement vertical pour le passage d'un axe de rotation de ladite plaque, caractérisée en ce que chaque gond comporte deux demi-brides non adjacentes et venues de fonderie sans usinage avec ladite plaque, la première demi-bride dont la concavité est tournée vers la face externe de la plaque forme un demi-logement, la demi-bride dont la concavité est tournée vers la face interne de la porte forme un second demi-logement; et en ce qu'une butée venant de fonderie avec la plaque support de brûleur est alignée avec les deux gonds. Avantageusement, la plaque support de brûleur conforme à l'invention présente de chaque côté deux gonds et une butée, alignés verticalement, on pourra donc fabriquer un seul type de porte pouvant être monté à gauche ou à droite sur la chaudière.

La plaque support de brûleur, objet de l'invention, pallie tous les inconvénients de l'art antérieur.

Deux modes de réalisation préférés de l'invention, et non limitatifs, sont décrits ci-après en référence à une série de figures dans lesquelles:
- la figure 1 est une vue de face d'une plaque support de brûleur.
- la figure 2 est une coupe selon BB de la figure 1.
- la figure 3 est une coupe selon AA de la figure 1.
- la figure 4 est une vue de face d'une charnière pour la plaque de la figure 1.
- la figure 5 est une coupe selon CC de la figure 4.
- la figure 6 est une vue de face d'une autre plaque support de brûleur.
- la figure 7 est une coupe selon DD de la figure 6.
- la figure 8 est une vue de face d'une demi-bride support de brûleur.
- la figure 9 est un schéma montrant la fixation d'une charnière sur la chaudière, pour le premier mode de réalisation de la plaque.
- les figures 10, 10a, 10b, 10c, montrent à plus grande échelle des détails de la plaque support de brûleur, plus particulièrement un gond et les sections EE, FF, GG, de la figure 10.
- la figure 11 montre un autre détail de la figure 1 et correspond à une section HH.

Selon un premier mode de réalisation non limitatif, la plaque support de brûleur est mobile en rotation et constitue la porte d'accès au foyer de la chaudière, ladite porte pouvant s'ouvrir à droite ou à gauche.

Ce premier mode de réalisation correspond aux figures 1 à 5 et à la figure 8.

Ces figures montrent une plaque (1) venue de fonderie comportant des gonds (2), une demi-bride (3), des butées (5), une cavité (6) munie d'une pluralité de picots (7), tous ces éléments venus également de fonderie.

Les gonds (2) sont adaptés pour coopérer avec une pièce complémentaire, la charnière (8) montrée en détail aux figures 4 et 5.

La figure 10 montre à plus grande échelle un gond (2), les sections suivant les plans EE, FF, GG des figures 10a, 10b, 10c, montrent le détail du gond (2) conforme au mode de réalisation préféré non limitatif de l'invention.

Deux demi-brides (2a) et (2b) venues de fonderie avec la plaque (1) ont pour fonction de maintenir l'axe de rotation non représenté.

La charnière (8) comporte en son centre un trou (9) pour la fixation de ladite charnière (8) sur un élément de façade de la chaudière comme cela est schématisé en figure 9, à titre d'exemple non limitatif.

Ainsi, pour chaque gond (2), le logement destiné à recevoir l'axe de rotation de la porte ne présente pas la forme habituelle d'un cylindre, mais se décompose en deux demi-logements tels que:
1. en figure 10c (coupe GG), un demi-logement, débouchant sur la face externe de la porte, est formé d'une demi-bride (2a) dont la concavité est tournée vers la face externe de la porte.
2. en figure 10a (coupe EE), un demi-logement, débouchant sur la face interne de la porte, est formé d'une demi-bride (2b) dont la concavité est tournée vers la face interne de la porte.
3. les deux demi-logements présentent la particularité de ne pas être adjacents, pour cette raison l'ouverture (22) sur la face avant est plus haute que la demi-bride (voir figure 10). Deux plans (20) délimitent latéralement cette ouverture et se terminent, côté interne, par deux bordures (21) renforçant l'accrochage de la bride (2a). Les plans (20) sont inclinés pour faciliter le démoulage.
4. la butée (5), représentée en figure 11 (coupe HH), est placée dans l'axe du logement, elle est moulée avec la porte. Il sert de butée à l'axe de rotation de la porte.
5. la charnière, représentée en figure 4, comporte à chaque extrémité une partie (30) dont la forme est complémentaire de celle du gond décrite aux points 1. à 3., donc composée de deux demi-logements non adjacents, l'un débouchant vers l'avant, l'autre vers l'arrière, l'ouverture vers l'avant étant plus haute que le demi-logement arrière.

Lors du montage, un axe ou simple tige d'acier, non représenté, est mis en place par le haut, traverse de façon connue en soi les gonds (2) et charnière (8) et vient buter sur la butée (5) venue de fonderie (voir figure 11).

Ledit axe de rotation est mis en place soit à droite, soit à gauche de la porte selon le sens d'ouverture choisi.

Bien entendu on ne sortirait pas du cadre de l'invention en fabriquant une plaque (1) comportant uniquement deux gonds (2) d'un seul côté de la plaque support de foyer.

Sur le présent mode de réalisation, les usinages sont supprimés, ainsi que l'axe spécial à tête forgée utilisé auparavent.

D'autre part la fixation de la charnière est simple, elle est fixée par un boulon positionné sur une nervure (fig.9) ou une oreille, ou un logement, prévus sur l'élément de façade de la chaudière, et venus également de fonderie.

La plaque (1) qui vient d'être décrit et qui constitue une porte d'accès au foyer de la chaudière, a également pour fonction de porter le brûleur non représenté.

Dans ce but, une demi-bride (3) est prévue au centre de la plaque (1). Cette demi-bride présente la forme et la dimension du modèle de fût du brûleur choisi.

Lors du montage, le fût du dit brûleur est positionné dans la demi-bide (3) où il repose par gravité.

Une autre demi-bride (4), par exemple celle de la figure 8, est positionnée au dessus du fût du brûleur et en regard de la demi-bride (3). Les deux demi-brides (3) et (4) sont deux pièces complémentaires.

Des moyens de fixation, par exemple des trous ou lumières (10) (11) venus de fonderie, sont prévus dans des oreilles ou prolongements des deux demi-brides (3) (4). Le serrage peut être effectué par des boulons non représentés. On peut prévoir d'autres moyens de fixation ou de serrage sans sortir du cadre de l'invention.

La plaque (1) support de brûleur comporte en outre une cavité (6) pour la mise en place d'une isolation.

La dite cavité (6) est plus particulièrement visible sur les figures 2, 3. On prévoit dans cette cavité (6) une pluralité de picots (7), par exemple quatre.

La forme et les dimensions de la cavité (6), et des picots (7) représentés ne sont pas limitatifs, d'autres variantes de réalisation peuvent être imaginées.

Par exemple, les croquis 8 et 9 montrent une de ces variantes, où, par souci de clarté, la demi-bride support de brûleur ne figure pas.

Sur la figure 7, un bloc d'isolation (12) est mis en place dans la cavité, le dit bloc d'isolation (12) présente une forme complémentaire de celle de la cavité, il comporte un trou pour le passage du fût du brûleur, et les picots (7) se mettent en place dans des trous venus de moulage ou de perçage dans l'isolation. Dans toutes les variantes, on peut prévoir de compléter la fixation de l'isolation par une colle ou un mastic introduit dans les trous de l'isolant au moment du montage.

Les moyens de fixation de l'isolation qui viennent d'être décrits permettent de supprimer les boulons, les vis, les ponts thermiques, de réduire le nombre de pièces et la durée du montage, donc de diminuer le coût de la chaudière. Ce mode de fixation de l'isolation peut être utilisé aussi bien sur une plaque support de brûleur mobile autour d'un axe de rotation ( figures 1 à 5) que sur une plaque foyère destinée à être fixée sur la chaudière (figures 6 et 7).

Dans toute la description et dans les revendications on comprendra que l'expression "venu (s) de fonderie" signifie "venu (s) de fonderie avec la plaque (1).

## Revendications

1. Plaque support de brûleur pour chaudière en fonte comportant au moins un ensemble de deux gonds alignés formant logement vertical pour le passage d'un axe de rotation de ladite plaque, caractérisée en ce que chaque gond comporte deux demi-brides non adjacentes et venues de fonderie sans usinage avec ladite plaque, la première demi-bride (2a) dont la concavité est tournée vers la face externe de la plaque forme un demi-logement, la demi-bride (2b) dont la concavité est tournée vers la face interne de la porte forme un second demi-logement; et en ce qu'une butée (5) venant de fonderie avec la plaque support de brûler est alignée avec les deux gonds.

2. Plaque support de brûler pour chaudière en fonte selon la revendication 1, caractérisée en ce qu'elle comporte un ensemble de deux gonds de chaque côté de la plaque support de brûleur.

## Claims

1. Burner support plate for cast iron boilers including at least one set of two lined up hooks forming a vertical housing for the threading of the said plate axis of rotation, characterized in that each plate has two not adjacent half flanges and are issued from foundry with the said plate without tool- ings, the first half-flange (2a) the concavity of which is against the external side of the plate is forming a half-housing, the half-flange (2b) the concavity of which is against the internal side of the door is forming a second half-housing; and in that a stop (5) issued from foundry with the burner support plate is lined up with the two hooks.

2. Burner support plate for cast iron boilers according to claim 1, characterized in that it comprises a set of two lined up hooks on each side of the burner support plate.

## Patentansprüche

1. Brennerhalterungsplatte für Gussheizkessel mit wenigstens einem Satz von zwei aufeinander ausgeglichenen Aufsatzbänder, die eine senkrechte Lagerung für den Durchgang einer Drehachse der besagten Platte bilden, dadurch gekennzeichnet, dass jedes der Aufsatzbänder zwei nicht anliegende Halb-Flansche beträgt, die aus der Gusserei kommen und keine Bearbeitung mit der besagten Platte aufweisen, der erste Halb-Flansch (2a), dessen Konkavität gegen die äussere Seite der Platte gedreht ist, bildet eine Halb-Lagerung, der Halb-Flansch dessen Konkavität gegen die innere Seite der Platte gedreht ist, bildet eine zweite Halb-Lagerung; und dadurch, dass ein Anschlag (5) der mit der Brennerhalterungsplatte aus der Gusserei kommt, mit den zwei Aufsatzbänder ausgeglichen ist.

2. Brennerhalterungsplatte für Gussheizkessel nach Anspruch 1, dadurch gekennzeichnet, dass sie auf jeder Seite der Brennerhalterungsplatte einen Satz von zwei Aufsatzbänder beträgt.
